# EUROPÄISCHE PATENTSCHRIFT

(11) **EP 2 004 315 B1**
(45) Veröffentlichungstag und Bekanntmachung des Hinweises auf die Patenterteilung: **11.08.2010**
(21) Anmeldenummer: 06710603.9
(22) Anmeldetag: 16.02.2006
(51) Int. Cl.: B01F 7/00, B01F 7/16, B01F 3/08, B01F 3/10, B01F 13/06

(54) **HOMOGENISATOR MIT EINEM ROTOR UND EINEM GEGENLÄUFIG ZUM ROTOR ROTIERBAREN VORLAUFRAD (INDUCERSCHRAUBE) UND EINEM GEGENLÄUFIG ZUM ROTOR ROTIERBAREN GEGENSTROMLÄUFER**
HOMOGENIZER HAVING A ROTOR AND AN ADVANCE WHEEL (INDUCER SCREW) WHICH IS CONTRAROTATABLE TO THE ROTOR, AND HAVING A CONTRAROTATOR WHICH IS CONTRAROTATABLE TO THE ROTOR
HOMOGENEISEUR COMPORTANT UN ROTOR, UN INDUCTEUR (VIS INDUCTEUR) POUVANT TOURNER DANS LE SENS OPPOSE AU ROTOR ET UN ROTOR A CONTRE-COURANT POUVANT TOURNER EN DIRECTION OPPOSEE AU ROTOR

(30) Priorität: 23.11.2005 DE 202005018432 U
(43) Veröffentlichungstag der Anmeldung: 24.12.2008
(73) Patentinhaber: FrymaKoruma AG, 4310 Rheinfelden (CH)
(72) Erfinder: NADLER, Urs, CH-4310 Rheinfelden (CH); KLAUMUNZNER, Uwe, 79219 Münstertal (DE); LAIS, Sasche, 7954 Lörrach-Haagen (DE); ZIMMERMANN, Hans-Ruedi, CH-4106 Thervil (CH)
(74) Vertreter: Kiessling, Christian
(86) Internationale Anmeldenummer: PCT/IB2006/000734
(87) Internationale Veröffentlichungsnummer: WO 2007/060501

(56) Entgegenhaltungen:
- EP-A- 0 290 033
- EP-A- 1 155 733
- DE-A1- 3 417 242
- DE-B3- 10 320 739
- DE-U1- 20 220 442
- US-A1- 2003 202 421

## Beschreibung

Die Erfindung betrifft eine Homogenisator-Vorrichtung zum Dispergieren und/oder Homogenisieren flüssiger bis zähflüssiger Substanzen, mit einem Behälter mit einer oder mehr Öffnung zum Einleiten der zu bearbeitenden Substanzen, die sich in dem Behälter zu einer zu bearbeitenden Flüssigkeit mischen, wobei der Behälter in einem zentralen Bereich seines Bodens eine Öffnung zum Zuführen der Substanzen in eine Bearbeitungseinheit aufweist, die mindestens zwei unabhängig voneinander antreibbare, konzentrisch angeordnete, kreisförmig ausgebildete Zahnkränze enthält, die über einen vorgegebenen Zwischenraum voneinander getrennt sind, wobei die Substanzen von einem zentralen Bereich durch den Zwischenraum in einen peripheren Bereich der Zahnkränze leitbar sind, wobei in der Bearbeitungseinheit zusätzlich eine strömungsaufwärts der Zahnkränze angeordnete Fördereinrichtung zum Fördern der Flüssigkeit unter Druck in Richtung der Zahnkränze vorgesehen ist.

Eine Vorrichtung der eingangs genannten Art ist aus US 2003/202421 A1 bekannt.

Aus EP-A-1 155 733 ist ein Homogenisator zum Homogenisieren fließfähiger Stoffe bekannt, mit einem Rotor und einem Stator, die zueinander konzentrische Verzahnungen aufweisen, und mit Einrichtungen zur getrennten Zufuhr zweier Substanzen in eine Einlassöffnung des Homogenisators, von denen eine erste radial innerhalb und eine zweite radial außerhalb einer ersten Rotorverzahnung in der Einlassöffnung mündet, wobei der Rotor zusätzlich Pumpflügel aufweist, die sich sowohl radial innerhalb als auch radial außerhalb der ersten Rotorverzahnung erstrecken, um ein einfacheres und sicheres Zumischen von Substanzen zu dem Mischgut bzw. Behälterinhalt und insbesondere ein sicheres Zuführen von schwer einzumischenden Bestandteilen wie Pulvern, Flüssigkeiten, heißen Fetten oder dergleichen zu ermöglichen.

Aus DE 103 20 739 B3 ist eine Vorrichtung zum Dispergieren und/oder Homogenisieren mit einem Dispergier- und/oder Homogenisierwerkzeug bekannt, in welchem ein pumpfähiger Stoff oder eine pumpfähige Mischung mit wenigstens einem Zusatzstoff vermischbar ist, wobei der pumpfähige Stoff aus einem Behältnis oder aus einem Rohr dem Dispergier- und/oder Homogenisierwerkzeug zuleitbar ist, und wobei für den oder die Zusatzstoffe eine Zuführleitung vorgesehen ist, die in der Zuleitung des pumpfähigen Stoffs vor dem Werkzeug mündet, und die Zuführleitung und die Zuleitung zumindest im Bereich der Mündung konzentrisch zueinander angeordnet sind. In Zuführrichtung des Stoffes ist mit Abstand vor dem Dispergier- und/oder Homogenisierwerkzeug und vor der Mündung der Zuführleitung wenigstens eine Pumpe angeordnet, deren Pumpendruck in Fließrichtung im Bereich der Mündung der Zuführleitung geringer als der Saugdruck des Dispergier- und/oder Homogenisierwerkzeugs ausgebildet ist, und wobei in der Zuleitung des pumpfähigen Stoffs von der Pumpe zu der Mündung der Zuleitung eine Einrichtung zum Verändern oder Verkleinern des Querschnitts dieser Zuleitung angeordnet ist. Mit dieser Vorrichtung wird erreicht, dass Stoffe hoher Viskosität mit ausreichender Fließfähigkeit verarbeitet und mit Zusatzstoffen durch Homogenisieren und/oder Dispergieren vermischt werden können, wobei die Vorrichtung auch für Ausgangsstoffe unterschiedlicher Viskositäten einsetzbar und an die unterschiedlichen Viskositäten der verschiedenen Stoffe anpassbar ist.

Die Vorrichtungen der eingangs genannten Art werden im Stand der Technik verwendet, um zähflüssige Substanzen unter hoher Drehzahl der betreffenden Zahnkränze zu homogenisieren. Mit den hohen Drehzahlen der Zahnkränze sind auf die zu bearbeitenden Substanzen einwirkende Zentrifugalkräfte verbunden, die eine Pumpwirkung hervorrufen, die wiederum zur Bildung eines die Substanzen fördernden Unterdruckes führt. Die bekannten Vorrichtungen weisen jedoch den Nachteil auf, dass mit Ausbildung des Unterdruckes sich in den Substanzen Kavitäten bilden, die einerseits ab einer kritischen Drehzahl auch bei weiterer Erhöhung der Drehzahl die Pumpleistung begrenzen und andererseits Korrosion und einen vorzeitigen Materialverschleiß begünstigen.

Aufgabe der Erfindung ist es deshalb, eine Homogenisator-Vorrichtung zu schaffen, mit der bei einer hohen Effizienz eine Kavitationsbildung weitestgehend verhindert ist.

Für eine Vorrichtung der eingangs genannten Art wird diese Aufgabe dadurch gelöst, dass die Fördereinrichtung als zwei bis vier sich teilweise überlappende Flügel aufweisende Inducerschraube ausgebildet ist, der Gegenstromläufer eine innere und eine äußere Zahnreihe umfasst, die konzentrisch zueinander angeordnet sind, und die Zähne mindestens einer der Zahnreihen des Gegenstromläufers bezüglich der betreffenden Zahnreihentangente in einem von 0° unterschiedlichen Winkel so angeordnet sind, dass ein Flüssigkeitsdruck in Richtung auf das Zentrum der Zahnreihe zu erzeugt ist.

Bevorzugte Ausführungsformen der Erfindung sind Gegenstand der Unteransprüche.

Bei der erfindungsgemäßen Vorrichtung wird durch die Merkmalskombination, dass die Fördereinrichtung als zwei bis vier sich teilweise überlappende Flügel aufweisende Inducerschraube ausgebildet ist, der Gegenstromläufer eine innere und eine äußere Zahnreihe umfasst, die konzentrisch zueinander angeordnet sind, und die Zähne mindestens einer der Zahnreihen des Gegenstromläufers bezüglich der betreffenden Zahnreihentangente in einem von 0° unterschiedlichen Winkel so angeordnet sind, dass ein Flüssigkeitsdruck in Richtung auf das Zentrum der Zahnreihe zu erzeugt ist, erreicht, dass sich in der Bearbeitungseinheit ein so starker Druck aufbaut, dass eine Bildung von Kavitäten in den zu bearbeitenden Substanzen sicher verhindert ist.

Die erfindungsgemäße Homogenisator-Vorrichtung arbeitet auf der Basis einer Zahnkranz-Dispergier-Vorrichtung. Diese ist erfindungsgemäß in eine Vakuumprozessanlage eingebaut.

Um die Erfindung zu verdeutlichen, wird die systemische Arbeitsweise einer Vakuumprozessanlage nachfolgend näher beschrieben:
Vakuumprozessanlagen dienen dazu, Emulsionen und Suspensionen batchweise, d.h. in Form unterteilter diskreter Mengen zu bearbeiten um homogenisierte Flüssigkeiten unterschiedlicher Viskosität von flüssige bis zähflüssig herzustellen. In der Regel wird dabei in einem Arbeitsbehälter für einen vorgegebenen Zeitabschnitt eine kontinuierliche Bearbeitung durchgeführt. Das Innere des Arbeitsbehälters ist zu diesem Zweck je nach Beschaffenheit eines zu bearbeitenden Produktes auf einen lokalen Gasdruck von zwischen 300 mbar und 700 mbar eingestellt, der auch als entsprechendes technisches Vakuum bezeichnet wird.
Aufgrund dieses in dem Arbeitsbehälter ausgebildeten Unterdruckes werden die Bestandteile des zu bearbeitenden Produktes in flüssiger oder in pulverförmiger Form direkt in die Vakuumprozessanlage eingezogen.

Unter Berücksichtigung von Parametern wie Produkttemperatur, Aufheizzeiten und Abkühlzeiten wird das Produkt bis zur Erlangung der geforderten Qualität bearbeitet. Danach muss das Produkt entlüftet werden. Dies geschieht, indem das Vakuum in der Anlage noch weiter reduziert wird bis auf Gasdruck-Werte, die in der Praxis unter 80 mbar liegen.

Die meisten Produkte beinhalten Wasser oder andere Flüssigkeiten, deren Siedepunkt bei Normaldruck (1000 mbar) bei etwa 100° C liegt. Aufgrund des im Arbeitsbehälter herrschenden technischen Vakuums sinkt der Siedepunkt dieser Flüssigkeiten jedoch ab. Verlangt ein Herstellungsverfahren eines Produktes mit einem hohen Wassergehalt eine Bearbeitung bei Temperaturen oberhalb von beispielsweise 85°C, so ist ein vorgewählter Wert des technischen Vakuums von beispielsweise 500 mbar dann nur unter hohem Aufwand erreichbar, da der Siedepunkt von Wasser bei einem Druck von 500 mbar bei 81°C liegt und somit ständig Wasserdampf in den Arbeitsbehälter einfließt und den Gasdruck in dem Arbeitsbehälter erhöht. Auf der anderen Seite bilden sich in dem zu bearbeitenden Produkt Dampfblasen; das entsprechende Phänomen wird als Kavitation bezeichnet.

Bei im Stand der Technik bekannten Kreiselpumpen ist die Ursache von Kavitation in der Regel eine lokale Druckminderung insbesondere im Bereich eines Schaufelkanaleintrittes eines Laufrades, wobei Bereiche derartiger Druckminderungen unvermeidlich mit der Umströmung der Schaufeleintrittskanten mit Förderflüssigkeit und der Energieübertragung von Laufradschaufeln auf die Förderflüssigkeit gebildet werden. Kavitation kann aber auch in anderen Bereichen einer lokalen Druckminderung in einer Pumpe auftreten, wie z.B. an den Eintrittskanten von Leitradschaufeln, Gehäusezungen, Spaltringen usw.

Bei Zahnkranz-Dispergier-Vorrichtungen übernimmt der Rotor die Pump- bzw. Förderwirkung, indem über die Werkzeuggeometrie (Pumpflügel etc.) das Produkt aus dem Scherspalt sozusagen herausgesaugt wird. Dies bedeutet, dass im Scherspalt durch die Sogwirkung und durch die Trägheit des Produktes, das sich besonders bei höher viskosen Produkten verstärkt bemerkbar macht, ein Unterdruck entsteht. Dieser Unterdruck wird überlagert durch den im Behälter vorherrschenden Druck des technischen Vakuums.

Ab einer Drehzahl des Rotors von ca. 2500 U/min nähert sich die Durchsatzleistung asymptotisch gegen einen Grenzwert. Dies ist damit begründet, dass Rotor/ Stator - Dispergier-Vorrichtungen zur Gattung der Strömungsmaschinen zählen und wie Kreiselpumpen arbeiten. Auch bei Rotor/ Stator - Dispergier-Vorrichtungen ist die häufigste Ursache für Kavitation in in einer Bearbeitungs-Flüssigkeit schnell bewegten Objekten wie zum Beispiel Laufrädern oder Propellern zu sehen.

Gemäß dem Gesetz von Bernoulli ist der Druck in einer Flüssigkeit umso geringer, je höher deren Fliess-Geschwindigkeit ist. Falls die Fliess-Geschwindigkeit so hoch ist, dass der Druck unter den Verdampfungsdruck der Flüssigkeit fällt, geht diese in ihren gasförmigen Zustand über, und es entsteht Kavitation. Bei dem entsprechenden Verdampfungsprozess entstehen in der Flüssigkeit GasBläschen. Der Raumbereich, der von einer vorgegebenen Menge verdampften, also gasförmigen Wassers eingenommen wird, ist in einem normalen Druckbereich des technischen Vakuums etwa tausend mal grösser wie derjenige Raumbereich, der von derselben Menge flüssigen Wassers eingenommen wird. Für Kreiselpumpen ist dabei der wichtige Zusammenhang empirisch festgestellt worden, dass bei Zunahme des Gasanteils in einer Flüssigkeit, die von der Kreiselpumpe zu fördern ist, die entsprechende Fördercharakteristik der Kreiselpumpe abnimmt, d.h. die Effektivität der Pumpe ist durch die Kavitation gemindert.

Dieser Sachverhalt steht im Falle der Zahnkranz-Dispergier-Vorrichtungen im Widerspruch zu den Bemühungen, diese zu Gunsten der Scherenergie mit immer höheren Unfangsgeschwindigkeiten zu betreiben. Ein Nachteil der Dampfbläschenbildung ist dadurch gegeben, dass zu zerkleinernde Tröpfchen im Scherspalt in die durch den Unterdruck erzeugten, Freiräume in dem Produkt bildenden Dampfbläschen ausweichen können. Dieser Umstand wirkt stich negativ auf die Effizienz einer Dispergier-Vorrichtung aus. Die Ursachen dafür werden im Folgenden kurz skizziert:
Unmittelbar nachdem das Produkt aus der Dispergierzone durch Zentrifugalkräfte, die auf das Produkt aufgrund der hohen Rotordrehzahl wirken, herausgeschleudert wird, steigt der Druck stromabwärts durch die Pumpwirkung des Rotors an, da der Rotor nun eine Pumpeigenschaft übernimmt.

Hierbei müssen z.B. Rohrreibungsverluste und Strömungsverluste überwunden werden. Abhängig von Rotordurchmesser, Rotordrehzahl und Geometrie des Rotors (Geometrie der am Rotor angebrachten Pumpflügel) entstehen hierbei Drücke bis zu 4 bar.

Sobald der Druck einen vorgegebenen Schwellenwert übersteigt kommt der Verdampfungsvorgang wieder zu erliegen, und der in einer Kavitationsblase entstandene Wasserdampf kondensiert im Bereich der Außenwand der Kavitationsblase und die bereits gebildeten Kavitationsblasen fallen schlagartig in sich zusammen. Die Flüssigkeit füllt das Volumen der kollabierten Kavitationen wieder aus und strömt implosionsartig mit hoher Energie in diese Raumbereiche zurück, wodurch in der Flüssigkeit stärkste - wenn auch kurzzeitige - Druckstöße entstehen, die Größenordnungen von mehreren tausend Bar annehmen können. Bei diesem Vorgang entstehen Schockwellen mit hohen Druckspitzen. Befinden sich die Dampfblasen in der Nachbarschaft oder unmittelbar im Bereich feststehender Oberflächen wie z.B. von Laufradschaufeln, so entsteht bei der Implosion ein stochastisch orientierter, Mikrojet genannter Flüssigkeitsstrahl, der mit einer gewissen Wahrscheinlichkeit auch auf die Oberfläche einer Laufradschaufel mit hoher Geschwindigkeit auftrifft und diese zum einen erodiert und zum anderen durch schlagartige Druckbelastung in Schwingungen versetzt und somit einer starken Materialbeanspruchung aussetzt. Dabei entstehen durch Wirkung der Kavitation u.a. kraterförmige Materialabtragungen.

Allgemeine Vorgabe der Erfindung ist es deshalb, eine Kavitationsbildung so gering wie möglich zu halten, da der dadurch verursachte Schaden in Vakuumprozessanlagen grösser ist als ein möglicher Nutzen.

Um Kavitation zu verhindern ist erfindungemäß vorgesehen, dass bei einer Zahnkranz-Dispergier-Vorrichtung generell die folgenden Zielvorgaben realisiert sind:
- eine Dampfblasenbildung im Scherspalt ist zu vermeiden,
- eine Eigenpumpleistung/ Eigenförderleistung der Zahnkranz-Dispergier-Vorrichtung ist zu mindern,
- die Werkzeuggeometrie der einzelnen Zahnkränze der Dispergier-Vorrichtung ist dahingehend zu gestalten, dass sich in Fliessrichtung ein Druck aufbauen kann
- der NPSH-Wert der Dispergier-Vorrichtung ist zu mindern.

Gemäß einer ersten bevorzugten Ausführungsform der erfindungsgemäßen Vorrichtung sind drei sich teilweise überlappende Flügel vorgesehen.

Die Flügel der Inducerschraube überlappen sich vorzugsweise in einem Winkelbereich von 50° bis 80°, insbesondere in einem Winkelbereich von 65°, wobei die Flügel vorzugsweise eine Steigung von etwa 20% bis 40% und insbesondere von etwa 30% aufweisen.

Gemäß einer weiteren bevorzugten Ausführungsform der erfindungsgemäßen Vorrichtung ist vorgesehen, dass die Inducerschraube innerhalb eines Hohlzylinders angeordnet ist, durch den die zu bearbeitenden Substanzen passieren.

Gemäß einer wichtigen bevorzugten Ausführungsform der erfindungsgemäßen Vorrichtung ist vorgesehen, dass die beiden Zahnkränze gegenläufig antreibbar sind. Unabhängig von der Betriebsart weisen die beiden Zahnkränze vorzugsweise jeweils eine Mehrzahl konzentrischer Zahnreihen auf, wobei eine erste Gruppe von Zahnreihen als Rotor wirkt und eine zweite Gruppe von Zahnreihen als gegenläufig zum Rotor antreibbarer Gegenstromläufer wirkt. Der Gegenstromläufer enthält vorzugsweise drei konzentrisch zueinander angeordnete Zahnreihen.

Durch den in Richtung auf das Zentrum der Zahnreihe zu erzeugten Druck wird eine Kavitätenbildung auf sehr effektive Weise an genau der Stelle verhindert, in der in der bei herkömmlichen Vorrichtungen die größten diesbezüglichen Probleme aufgetaucht sind. Dabei können insbesondere auch die Zähne der inneren Zahnreihe bezüglich der betreffenden Zahnreihentangente in einem von 0° unterschiedlichen Winkel so angeordnet sind, dass bei Rotation ein Flüssigkeitsdruck in Richtung auf das Zentrum des Zahnkranzes zu erzeugt wird, wobei die Zähne bei gegenläufig angetriebenen Zahnkränzen in entgegengesetzte Richtungen orientiert sind.

Die Effektivität des obigen Lösungsansatzes lässt sich dadurch weiter steigern, dass jeweils eine Mehrzahl konzentrischer Zahnreihen vorgesehen ist, wobei eine erste Gruppe von Zahnreihen als Rotor wirkt und eine zweite Gruppe von Zahnreihen als gegenläufig zum Rotor antreibbarer Gegenstromläufer wirkt.

Um die Effektivität der entsprechend obigem Prinzip arbeitenden Vorrichtung weiter zu erhöhen, ist insbesondere vorgesehen, dass generell die Zähne sowohl der inneren als auch der äußeren Zahnreihen einen Flüssigkeitsdruck in Richtung auf das Zentrum des Zahnkranzes zu erzeugen. Um dies zu erreichen, ist bei den Zähnen der äußeren Zahnreihe vorzugsweise ein von 90° unterschiedlicher Einstellwinkel der kurzen Quaderseiten vorgesehen ist. Dieser Winkel kann beispielsweise auf etwa 45° bemessen sein.

Die Zähne der beiden Zahnreihen des Gegenstromläufers sind vorzugsweise so versetzt angeordnet, dass ein Zwischenraum der Zähne der einen Zahnreihe in radialer Richtung nicht im Bereich der Zähne der anderen Zahnreihe zu liegen kommt. Auch diese Maßnahme unterstützt die Erzeugung eines möglichst starken Druckes in Richtung auf das Zentrum des Zahnkranzes zu.

Auch die Zähne mindestens einer der Zahnreihen des Rotors sind bezüglich der betreffenden Zahnreihentangente in einem von 0° unterschiedlichen Winkel so angeordnet sind, dass ein Flüssigkeitsdruck in Richtung auf das Zentrum der Zahnreihen zu erzeugt wird, wobei die Zähne einer Rotor-Zahnreihe bei zum Rotor gegenläufig angetriebenen Gegenstromläufer bezüglich der betreffenden Zahnreihentangente in entgegengesetzter Richtung einer Gegenstromläufer-Zahnreihe orientiert sind.

Um durch eine erhöhte Reibung in den peripheren Bereichen einen radialen Druckgradienten aufzubauen, der mit dem Radius ansteigt, sind die Zähne einer inneren Zahnreihe des Rotors vorzugsweise zueinander in jeweils größerem Abstand angeordnet sind als die Zähne einer äußeren Zahnreihe. Ein Zahn ist dabei vorzugsweise im Wesentlichen quaderförmig ausgebildet, wobei der Abstand zweier benachbarter Zähne eines Zahnkranzes kleiner bemessen ist als die Länge eines Zahnes.

Bei der erfindungsgemäßen Vorrichtung hat es sich generell bewährt, die Inducerschraube mit einer oder mehr der Zahnreihen fest zu koppeln. Dabei kann insbesondere vorgesehen sein, dass die Inducerschraube und der Gegenstromläufer als Teil einer kompakten Einheit ausgebildet sind, wobei der Gegenstromläufer als Doppelzahnkranz mit zwei konzentrisch angeordneten Zahnreihen ausgeführt ist. Gemäß der erfindungsgemäßen Vorrichtung ist dabei vorgesehen, dass die Zähne mindestens einer der Zahnreihen, vorzugsweise der inneren Zahnreihe, bezüglich der betreffenden Zahnreihentangente in einem von 0° unterschiedlichen Winkel so angeordnet sind, dass ein Flüssigkeitsdruck in Richtung auf das Zentrum des Zahnkranzes zu erzeugt wird.

Gemäß bevorzugter Ausführungsform enthält der Rotor drei konzentrische angeordnete Zahnreihen, wobei eine mittlere Zahnreihe des Rotors zwischen den beiden Zahnreihen des Gegenstromläufers angeordnet ist und die beiden anderen Zahnreihen des Rotors die beiden Zahnreihen des Gegenstromläufers nach innen und nach außen flankieren.

Die bearbeiteten Substanzen sind vorzugsweise nach Durchlaufen der Bearbeitungseinheit für eine iterative Bearbeitung wieder in den Behälter rückleitbar, wobei eine Rückleitung vorzugsweise in den Bereich des Behälterbodens erfolgt.

Die erfindungsgemäße Vorrichtung wird im Folgenden anhand einer bevorzugten Ausführungsform erläutert, die in den Figuren der Zeichnung dargestellt ist. Darin zeigen:
- Fig. 1: eine bevorzugte Ausführungsform der erfindungs- gemäßen Homogenisator-Vorrichtung in einem einer teilweise aufgebrochenen Seitenansicht;
- Fig. 2: den Rotor der in der Figur 1 dargestellten erfindungsgemäßen Homogenisator-Vorrichtung in
- Fig. 3: Ansicht von schräg oben; den Rotor der in der Figur 1 dargestellten erfindungsgemäßen Homogenisator-Vorrichtung in Ansicht von unten;
- Fig. 4: den Rotor der in der Figur 1 dargestellten erfindungsgemäßen Homogenisator-Vorrichtung in einer Seitenansicht;
- Fig. 5: eine Ausführungsform des Inducers mit integriertem Gegenstromläufer gemäß der in den Figur 1 dargestellten Ausführungsform der erfindungs- gemäßen Vorrichtung, in einer Ansicht von schräg oben;
- Fig. 6: die in Figur 5 dargestellte Ausführungsform des Gegenstromläufers der erfindungsgemäßen Vorrichtung, in einer Ansicht von unten;
- Fig. 7: die in Figur 5 dargestellte Ausführungsform des Gegenstromläufers der erfindungsgemäßen Vorrichtung, in einer Seitenansicht;
- Fig. 8: die in Figur 1 dargestellte Ausführungsform des Inducers der erfindungsgemäßen Vorrichtung, in einer Seitenansicht;
- Fig. 9: die in Figur 1 dargestellte Ausführungsform des Inducers der erfindungsgemäßen Vorrichtung, in einer Ansicht von schräg oben.

Die in den Figuren 1 bis 9 dargestellte erfindungsgemäße Homogenisator-Vorrichtung 100 zum Dispergieren und/oder Homogenisieren flüssiger bis zähflüssiger Substanzen enthält einen Behälter 110 mit einer nicht dargestellten Öffnung zum Einleiten der zu bearbeitenden Substanzen. Der Behälter 110 weist in einem zentralen Bereich seines Bodens eine Öffnung zum Zuführen der Substanzen in eine Bearbeitungseinheit 120 auf, die zwei unabhängig voneinander antreibbare, konzentrisch angeordnete, kreisförmig ausgebildete Zahnkränze 130, 140 enthält, die über einen vorgegebenen Zwischenraum voneinander getrennt sind, wobei die Substanzen von einem zentralen Bereich durch den Zwischenraum in einen peripheren Bereich der Zahnkränze 130, 140 geleitet werden. Erfindungswesentlich ist in der Bearbeitungseinheit 120 zusätzlich eine Fördereinrichtung 150 vorgesehen, die die Substanzen unter Druck in Richtung der Zahnkränze 130, 140 fördert.

Die Fördereinrichtung 150 ist strömungsaufwärts der Zahnkränze 130, 140 angeordnet und als drei sich teilweise überlappende Flügel 151 aufweisende Inducerschraube 150 ausgebildet. Die Flügel 151 überlappen sich dabei in einem Winkelbereich von etwa 65° und weisen eine Steigung von etwa 30% auf.

Die Inducerschraube 150 ist dabei innerhalb eines Hohlzylinders angeordnet, durch den die zu bearbeitenden Substanzen passieren.

Die beiden zahnkränze 130, 140 weisen jeweils eine Mehrzahl konzentrischer Zahnreihen auf, wobei eine erste Gruppe von Zahnreihen als Rotor 130 wirkt und eine zweite Gruppe von Zahnreihen als gegenläufig zum Rotor 130 antreibbarer Gegenstromläufer 140 wirkt. Der Gegenstromläufer 140 umfasst dabei eine innere 141 und eine äußere Zahnreihe 142, die konzentrisch zueinander angeordnet sind.

Die Zähne der inneren Zahnreihe 141 sind bezüglich der betreffenden Zahnreihentangente in einem von 0° unterschiedlichen Winkel so angeordnet sind, dass bei Rotation ein Flüssigkeitsdruck in Richtung auf das Zentrum des Zahnkranzes zu erzeugt wird. Die Zähne sowohl der inneren 141 als auch der äußeren 142 Zahnreihen erzeugen einen Flüssigkeitsdruck in Richtung auf das Zentrum des Zahnkranzes zu, wobei bei den Zähnen der äußeren Zahnreihe 142 zu diesem Zweck ein von 90° unterschiedlicher Einstellwinkel der kurzen Quaderseiten vorgesehen ist.

Die Zähne der beiden Zahnreihen 141, 142 des Gegenstromläufers 140 sind so versetzt angeordnet, dass ein Zwischenraum der Zähne der einen Zahnreihe in radialer Richtung nicht im Bereich der Zähne der anderen Zahnreihe zu liegen kommt. Der Gegenstromläufer 140 enthält drei konzentrisch zueinander angeordnet Zahnreihen.

Die Zähne der Zahnreihen des Rotors 130 sind bezüglich der betreffenden Zahnreihentangente in einem von 0° unterschiedlichen Winkel so angeordnet, dass ein Flüssigkeitsdruck in Richtung auf das Zentrum der Zahnreihen zu erzeugt wird, wobei die Zähne einer Rotor-Zahnreihe bei zum Rotor 130 gegenläufig angetriebenen Gegenstromläufer 140 bezüglich der betreffenden Zahnreihentangente in entgegengesetzter Richtung einer Gegenstromläufer-Zahnreihe orientiert sind. Die Zähne einer inneren Zahnreihe 131 des Rotors 130 sind zu diesem Zweck Zueinander in jeweils größerem Abstand angeordnet als die Zähne einer äußeren Zahnreihe.

Ein Zahn der Zahnreihen des Rotors 130 ist im Wesentlichen quaderförmig ausgebildet, wobei der Abstand zweier benachbarter Zähne eines Zahnkranzes kleiner bemessen ist als die Länge eines Zahnes.

Die Inducerschraube 150 und der Gegenstromläufer 140 sind als Teil einer kompakten Einheit ausgebildet, wobei der Gegenstromläufer 140 als Doppelzahnkranz mit zwei konzentrisch angeordneten Zahnreihen 141, 142 ausgeführt ist.

In der dargestellten Ausführungsform enthält der Rotor 130 drei konzentrische angeordnete Zahnreihen 131, 132, 133 wobei eine mittlere Zahnreihe 132 des Rotors 130 zwischen den beiden Zahnreihen 141, 142 des Gegenstromläufers 140 angeordnet ist und die beiden anderen Zahnreihen 131, 133 des Rotors 130 die beiden Zahnreihen 141, 142 des Gegenstromläufers 140 nach innen und nach außen flankieren.

Die Substanzen sind nach Durchlaufen der Bearbeitungseinheit 120 für eine iterative Bearbeitung wieder in den Behälter 110 rückleitbar, wobei eine Rückleitung in den Boden des Behälters 110 erfolgt.

## Patentansprüche

1. Homogenisator-Vorrichtung (100) zum Dispergieren und/oder Homogenisieren flüssiger bis zähflüssiger Substanzen, mit einem Behälter (110) mit einer oder mehr Öffnung zum Einleiten der zu bearbeitenden Substanzen, die sich in dem Behälter (110) zu einer zu bearbeitenden Flüssigkeit mischen, wobei der Behälter (110) in einem zentralen Bereich seines Bodens eine Öffnung zum Zuführen der Substanzen in eine Bearbeitungseinheit (120) aufweist, die mindestens zwei unabhängig voneinander antreibbare, konzentrisch angeordnete, kreisförmig ausgebildete Zahnkränze (130, 140) enthält, die über einen vorgegebenen Zwischenraum voneinander getrennt sind, wobei die Substanzen von einem zentralen Bereich durch den Zwischenraum in einen peripheren Bereich der Zahnkränze (130, 140) leitbar sind, wobei in der Bearbeitungseinheit (120) zusätzlich eine strömungsaufwärts der Zahnkränze (130, 140) angeordnete Fördereinrichtung (150) zum Fördern der Flüssigkeit unter Druck in Richtung der Zahnkränze (130, 140) vorgesehen ist, **dadurch gekennzeichnet, dass** die Fördereinrichtung (150) als zwei bis vier sich teilweise überlappende Flügel (151) aufweisende Inducerschraube ausgebildet ist, der Gegenstromläufer (140) eine innere (141) und eine äußere (142) Zahnreihe umfasst, die konzentrisch zueinander angeordnet sind, und die Zähne mindestens einer der Zahnreihen (141, 142) des Gegenstromläufers (140) bezüglich der betreffenden Zahnreihentangente in einem von 0° unterschiedlichen Winkel so angeordnet sind, dass ein Flüssigkeitsdruck in Richtung auf das Zentrum der Zahnreihe zu erzeugt ist.

2. Vorrichtung nach Anspruch 1, **dadurch gekennzeichnet, dass** drei sich teilweise überlappende Flügel (151) vorgesehen sind.

3. Vorrichtung nach Anspruch 2, **dadurch gekennzeichnet, dass** sich die Flügel (151) in einem Winkelbereich von 50° bis 80° überlappen.

4. Vorrichtung nach Anspruch 2, **dadurch gekennzeichnet, dass** sich die Flügel (151) in einem Winkelbereich von 65° überlappen.

5. Vorrichtung nach einem der Ansprüche 1 bis 4, **dadurch gekennzeichnet, dass** die Flügel (151) eine Steigung von etwa 20% bis 40% aufweisen.

6. Vorrichtung nach Anspruch 5, **dadurch gekennzeichnet, dass** die Flügel (151) eine Steigung von etwa 30% aufweisen.

7. Vorrichtung nach einem der vorhergehenden Ansprüche, **dadurch gekennzeichnet, dass** die Inducerschraube (150) innerhalb eines Hohlzylinders angeordnet ist, durch den die zu bearbeitenden Substanzen passieren.

8. Vorrichtung nach einem der vorhergehenden Ansprüche, **dadurch gekennzeichnet, dass** die beiden Zahnkränze (130, 140) gegenläufig antreibbar sind.

9. Vorrichtung nach einem der vorhergehenden Ansprüche, **dadurch gekennzeichnet, dass** die beiden Zahnkränze (130, 140) jeweils eine Mehrzahl konzentrischer Zahnreihen aufweisen, wobei eine erste Gruppe von Zahnreihen als Rotor (130) wirkt und eine zweite Gruppe von Zahnreihen als gegenläufig zum Rotor (130) antreibbarer Gegenstromläufer (140) wirkt.

10. Vorrichtung nach einem der Ansprüche 1 bis 9, **dadurch gekennzeichnet, dass** die Zähne der inneren Zahnreihe (141) bezüglich der betreffenden Zahnreihentangente in einem von 0° unterschiedlichen Winkel so angeordnet sind, dass bei Rotation ein Flüssigkeitsdruck in Richtung auf das Zentrum des Zahnkranzes zu erzeugt ist.

11. Vorrichtung nach einem der Ansprüche 1 bis 9, **dadurch gekennzeichnet, dass** die Zähne der inneren (141) und der äußeren (142) Zahnreihen einen Flüssigkeitsdruck in Richtung auf das Zentrum des Zahnkranzes zu erzeugen.

12. Vorrichtung nach einem der Ansprüche 10 oder 11, **dadurch gekennzeichnet, dass** bei den Zähnen der äußeren (142) Zahnreihe ein von 90° unterschiedlicher Einstellwinkel der kurzen Quaderseiten vorgesehen ist.

13. Vorrichtung nach einem der Ansprüche 9 bis 12, **dadurch gekennzeichnet, dass** die Zähne der beiden Zahnreihen (141, 142) des Gegenstromläufers (140) so versetzt angeordnet sind, dass ein Zwischenraum der Zähne der einen Zahnreihe in radialer Richtung nicht im Bereich der Zähne der anderen Zahnreihe zu liegen kommt.

14. Vorrichtung nach einem der Ansprüche 9 bis 13, **dadurch gekennzeichnet, dass** der Gegenstromläufer (140) drei konzentrisch zueinander angeordnete Zahnreihen umfasst.

15. Vorrichtung nach einem der Ansprüche 9 bis 14, **dadurch gekennzeichnet, dass** die Zähne mindestens einer der Zahnreihen der Rotors (130) bezüglich der betreffenden Zahnreihentangente in einem von 0° unterschiedlichen Winkel so angeordnet sind, dass ein Flüssigkeitsdruck in Richtung auf das Zentrum der Zahnreihen zu erzeugt wird, wobei die Zähne einer Rotor-Zahnreihe bei zum Rotor (130) gegenläufig angetriebenen Gegenstromläufer (140) bezüglich der betreffenden Zahnreihentangente in entgegengesetzter Richtung einer Gegenstromläufer-Zahnreihe orientiert sind.

16. Vorrichtung nach einem der Ansprüche 9 bis 15, **dadurch gekennzeichnet, dass** die Zähne einer inneren Zahnreihe (131) des Rotors (130) zueinander in jeweils größerem Abstand angeordnet sind als die Zähne einer äußeren Zahnreihe (133).

17. Vorrichtung nach einem der Ansprüche 9 bis 16, **dadurch gekennzeichnet, dass** ein Zahn im Wesentlichen quaderförmig ausgebildet ist, wobei der Abstand zweier benachbarter Zähne eines Zahnkranzes kleiner bemessen ist als die Länge eines Zahnes.

18. Vorrichtung nach einem der Ansprüche 9 bis 17, **dadurch gekennzeichnet, dass** die Inducerschraube (150) mit einer oder mehr der Zahnreihen des Gegenstromläufers (140) fest gekoppelt ist.

19. Vorrichtung nach Anspruch 18, **dadurch gekennzeichnet, dass** die Inducerschraube (150) und der Gegenstromläufer (140) als Teil einer kompakten Einheit ausgebildet sind, wobei der Gegenstromläufer (140) als Doppelzahnkranz mit zwei konzentrisch angeordneten Zahnreihen (141, 142) ausgeführt ist.

20. Vorrichtung nach einem der Ansprüche 14 bis 19, **dadurch gekennzeichnet, dass** die drei konzentrisch angeordneten Zahnreihen des Rotors (130) so angeordnet sind, dass eine mittlere (132) Zahnreihe des Rotors (130) zwischen den beiden Zahnreihen (141, 142) des Gegenstromläufers (140) angeordnet ist und die beiden anderen Zahnreihen (131, 133) des Rotors (130) die beiden Zahnreihen (141, 142) des Gegenstromläufers (140) nach innen und nach außen flankieren.

21. Vorrichtung nach einem der vorhergehenden Ansprüche, **dadurch gekennzeichnet, dass** die Substanzen nach Durchlaufen der Bearbeitungseinheit (120) für eine iterative Bearbeitung wieder in den Behälter (110) rückleitbar sind.

22. Vorrichtung nach Anspruch 21, **dadurch gekennzeichnet, dass** eine Rückleitung in den Bereich des Behälterbodens erfolgt.

## Claims

1. A homogenizer device (100) for dispersing and/or homogenizing substances of a liquid to viscous nature, comprising a receptacle (110) having one or more openings for the introduction of the substances to be processed, which substances are mixed in the receptacle (110) to form a liquid to be processed, which receptacle (110) has an opening in the central region of its base for feeding the substances into a processing unit (120), which opening contains at least two independently driven toothed rings (130,140), which are spaced from each another by a specific clearance, said substances being guided from a central region, through said clearance, to a peripheral region of the toothed rings (130, 140), **characterized in that** said processing unit (120) additionally contains a conveying device (150) disposed upstream of said toothed rings (130, 140), which conveyor device (150) forces said liquid toward said toothed rings (130, 140) and is in the form of an inducer screw having from two to four partly overlapping vanes (151), while a counter rotor (140) comprises an inner row of teeth (141) and an outer row of teeth (142), which are disposed concentrically to one another, while the teeth in at least one of said rows of teeth (141, 142) of said counter rotor (140) are disposed at an angle to the relevant tangent of said row of teeth that differs from 0°, such that a fluid pressure is generated which acts toward the center of the row of teeth.

2. The device as defined in claim 1, **characterized in that** three partly overlapping vanes (151) are provided.

3. The device as defined in claim 2, **characterized in that** said vanes (151) overlap at an angle ranging from 50° to 80°.

4. The device as defined in claim 2, **characterized in that** said vanes (151) overlap at an angle of about 65°.

5. The device as defined in any one of claims 1 to 4, **characterized in that** said vanes (151) have a pitch of from about 20% to 40%.

6. The device as defined in claim 5, **characterized in that** said vanes (151) have a pitch of about 30%.

7. The device as defined in any one of the previous claims, **characterized in that** said inducer screw (150) is disposed within a hollow cylinder, through which the substances to be processed pass.

8. The device as defined in any one of the previous claims, **characterized in that** said two toothed rings (130,140) can be driven to rotate in opposite directions.

9. The device as defined in any one of the previous claims, **characterized in that** said two toothed rings (130,140) each have a plurality of concentric rows of teeth, of which a first group of rows of teeth acts as a rotor (130), and a second group of rows of teeth acts as a counter rotor (140) that can be driven to rotate contrary to said rotor (130).

10. The device as defined in any one of claims 1 to 9, **characterized in that** the teeth of said inner row of teeth (141) are disposed at an angle that differs from 0°, with reference to the relevant tangent of said row of teeth such that a fluid pressure is generated which acts toward the center of the toothed ring when rotation occurs.

11. The device as defined in any one of claims 1 to 9, **characterized in that** the teeth of said inner (141) and said outer (142) rows of teeth generate a fluid pressure acting toward the center of said toothed ring.

12. The device as defined in claim 10 or claim 11, **characterized in that** an angle of attack of the short cuboid sides that differs from 90° is provided for the teeth of said outer row of teeth (142).

13. The device as defined in any one of claims 9 to 12, **characterized in that** the teeth in the two rows of teeth (141, 142) on the counter rotor (140) are disposed in offset relationship such that a gap between the teeth in one of the rows of teeth does not coincide with a gap between the teeth in the other row of teeth, as regarded in the radial direction.

14. The device as defined in any one of claims 9 to 13, **characterized in that** the counter rotor (140) comprises three concentric rows of teeth.

15. The device as defined in any one of claims 9 to 14, **characterized in that** the teeth in at least one of said rows of teeth on said rotor (130) are disposed, relative to the relevant tangent of said row of teeth, at an angle that differs from 0° such that a fluid pressure is generated which acts toward the center of said rows of teeth, and the teeth of a row of teeth on said rotor are oriented, with reference to the relevant tangent of said row of teeth, in the opposite direction to a row of teeth on said counter rotor when the counter rotor (140) is driven contrarily to said rotor (130).

16. The device as defined in any one of claims 9 to 15, **characterized in that** the teeth in an inner row of teeth (131) on said rotor (130) are spaced at a greater distance from each another than the teeth in an outer row of teeth (133).

17. The device as defined in any one of claims 9 to 16, **characterized in that** a tooth is substantially in the form of a cuboid, and the distance between two adjacent teeth on a toothed ring is shorter than the length of a tooth.

18. The device as defined in any one of claims 9 to 17, **characterized in that** said inducer screw (150) is rigidly coupled to one or more of the rows of teeth on the counter rotor (140).

19. The device as defined in claim 18, **characterized in that** said inducer screw (150) and said counter rotor (140) are configured as part of a compact unit, in which said counter rotor (140) is designed as a double toothed ring having two concentric rows of teeth (141,142).

20. The device as defined in any one of claims 14 to 19, **characterized in that** the three concentric rows of teeth on said rotor (130) are disposed in such a manner that a middle row of teeth (132) on said rotor (130) is disposed between said two rows of teeth (141, 142) on the counter rotor (140), while the two other rows of teeth (131, 133) on said rotor (130) flank said two rows of teeth (141, 142) on said counter rotor (140) on the inside and outside thereof, respectively.

21. The device as defined in any one of the previous claims, **characterized in that** after they have passed through said processing unit (120), said substances can be
recycled to said receptacle (110) for iterative processing.

22. The device as defined in claim 21, **characterized in that** the return line leads to the region of the base of said receptacle.

## Revendications

1. Dispositif homogénéisateur (100) destiné à disperser et/ou à homogénéiser des substances de liquides à visqueuses, comprenant un récipient (110) pourvu d'une ou de plusieurs ouvertures destinées à l'introduction des substances à traiter qui se mélangent dans le récipient (110) de manière à former le liquide devant être traité, le récipient (110) comportant dans une zone centrale de son fond une ouverture pour l'acheminement des substances dans une unité de traitement (120) qui renferme au moins deux couronnes dentées circulaires (130, 140), agencées concentriquement, actionnables indépendamment l'une de l'autre, qui sont séparées l'une de l'autre par un espace intermédiaire prédéterminé, les substances pouvant être canalisées à travers l'espace intermédiaire d'une zone centrale à une zone périphérique des couronnes dentées (130, 140), un dispositif de transport (150) agencé entre outre en amont des couronnes dentées (130, 140) dans l'unité de traitement (120) étant prévu pour le transport du liquide sous pression en direction des couronnes dentées (130, 140), **caractérisé en ce que** le dispositif de transport (150) est réalisé sous forme d'une hélice inductrice comportant deux à quatre aubes (151) se chevauchant partiellement, **en ce que** le contre-rotor (140) comprend une rangée intérieure (141) et une rangée extérieure (142) de dents agencées concentriquement l'une par rapport à l'autre, et **en ce que** les dents d'au moins une des rangées de dents (141, 142) du contre-rotor (140) sont agencées de telle manière dans un angle différent de 0° relativement à la tangente de rangée de dents correspondante, qu'une pression de liquide est générée en direction du centre de la rangée de dents.

2. Dispositif selon la revendication 1, **caractérisé en ce que** trois aubes (151) se chevauchant partiellement sont prévues.

3. Dispositif selon la revendication 2, **caractérisé en ce que** les aubes (151) se chevauchent dans une plage angulaire de 50° à 80°.

4. Dispositif selon la revendication 2, **caractérisé en ce que** les aubes (151) se chevauchent dans une plage angulaire de 65°.

5. Dispositif selon une des revendications de 1 à 4, **caractérisé en ce que** les aubes (151) présentent une inclinaison de 20° à 40°.

6. Dispositif selon la revendication 5, **caractérisé en ce que** les aubes (151) présentent une inclinaison d'environ 30°.

7. Dispositif selon une des revendications précédentes, **caractérisé en ce que** l'hélice inductrice (150) est agencée à l'intérieur d'un cylindre creux à travers lequel passent les substances devant être traitées.

8. Dispositif selon une des revendications précédentes, **caractérisé en ce que** les deux couronnes dentées (130, 140) sont actionnables en sens contraires.

9. Dispositif selon une des revendications précédentes, **caractérisé en ce que** les deux couronnes dentées (130, 140) comportent respectivement plusieurs rangées concentriques de dents, un premier groupe de rangées de dents agissant en tant que rotor (130), et un deuxième groupe de rangées de dents agissant en tant que contre-rotor (140) actionnable en sens opposé au rotor (130).

10. Dispositif selon une des revendications de 1 à 9, **caractérisé en ce que** les dents de la rangée intérieure (141) sont agencées de telle manière dans un angle différent de 0° relativement à la tangente de rangée de dents correspondante, qu'une pression de liquide est générée en direction du centre de la couronne dentée lors de la rotation.

11. Dispositif selon une des revendications de 1 à 9, **caractérisé en ce que** les dents des rangées intérieures (141) et des rangées extérieures génèrent une pression de liquide en direction du centre de la couronne dentée.

12. Dispositif selon une des revendications 10 ou 11, **caractérisé en ce qu'**un angle d'attaque des côtés courts des parallélépipèdes différent de 90° est prévu pour les dents de la rangée extérieure (142).

13. Dispositif selon une des revendications de 9 à 12, **caractérisé en ce que** les dents des deux rangées de dents (141, 142) du contre-rotor (140) sont agencées de manière décalée de telle sorte que, dans le sens radial, un interstice se trouvant entre les dents de la une rangée de dents ne vient pas se situer dans la zone des dents de l'autre rangée de dents.

14. Dispositif selon une des revendications de 9 à 13, **caractérisé en ce que** le contre-rotor (140) comprend trois rangées de dents agencées concentriquement les unes par rapport aux autres.

15. Dispositif selon une des revendications de 9 à 14, **caractérisé en ce que** les dents d'au moins une des rangées de dents du rotor (130) sont agencées de telle manière dans un angle différent de 0° relativement à la tangente de rangée de dents correspondante, qu'une pression de liquide est générée en direction du centre des rangées de dents, les dents d'une rangée de dents du rotor étant, relativement à la tangente de rangée de dents correspondante, orientées en direction opposée par rapport à une rangée de dents du contre-rotor, ce dernier étant actionné en sens opposé au rotor.

16. Dispositif selon une des revendications de 9 à 15, **caractérisé en ce que** les dents d'une rangée de dents intérieure (131) de dents du rotor (130) sont agencées à une distance respectivement plus grande les unes des autres que les dents d'une rangée de dents extérieure (133).

17. Dispositif selon une des revendications de 9 à 16, **caractérisé en ce qu'**une dent est réalisée sous forme essentiellement parallélépipédique, la distance entre deux dents voisines d'une couronne dentée étant inférieure à la longueur d'une dent.

18. Dispositif selon une des revendications de 9 à 17, **caractérisé en ce que** l'hélice inductrice (150) est couplée à demeure à une ou plusieurs des rangées de dents du contre-rotor (140).

19. Dispositif selon la revendication 18, **caractérisé en ce que** l'hélice inductrice (150) et le contre-rotor (140) sont conçus en tant que partie d'une unité compacte, le contre-rotor (140) étant réalisé sous forme de double couronne dentée comprenant deux rangées de dents agencées concentriquement (141, 142).

20. Dispositif selon une des revendications de 14 à 19, **caractérisé en ce que** les trois rangées de dents du rotor (130) sont agencées concentriquement de telle manière qu'une rangée de dents médiane (132) du rotor (130) est agencée entre les deux rangées de dents (141, 142) du contre-rotor (140) et les deux autres rangées de dents (131, 133) du rotor (130) flanquent les deux rangées de dents (141, 142) du contre-rotor (140) sur l'intérieur et sur l'extérieur.

21. Dispositif selon une des revendications précédentes, **caractérisé en ce que**, après leur passage à travers l'unité de traitement (120), les substances traitées sont réacheminables dans le récipient (110) pour un traitement interactif.

22. Dispositif selon la revendication 21, **caractérisé en ce qu'**un réacheminement a lieu dans la zone du fond du récipient 110.
